# EUROPÄISCHE PATENTANMELDUNG

(11) **EP 4 671 458 A1**
(43) Veröffentlichungstag der Anmeldung: **31.12.2025**
(21) Anmeldenummer: 25176152.4
(22) Anmeldetag: 13.05.2025
(51) Int. Cl.: E04B 1/16, E04B 1/78, E04C 5/16

(54) **VERFAHREN ZUM EINBAU EINES WÄRMEDÄMMELEMENTS UND MONTAGESET MIT EINBAUSCHABLONE**

(30) Priorität: 28.06.2024 DE 102024118364
(71) Anmelder: Schöck Bauteile GmbH, 76534 Baden-Baden (DE)
(72) Erfinder: Fenchel, Martin, 76297 Stutensee (DE); Zürn, Hannah, 76227 Karlsruhe-Durlach (DE)
(74) Vertreter: LBP Lemcke, Brommer & Partner Patentanwälte mbB

(57) **Zusammenfassung**

Beschrieben wird ein Verfahren zum Einbau eines Wärmedämmelements zur Wärmeentkopplung zwischen aus Beton zu erstellenden, tragenden Gebäudeteilen, vorzugsweise zwischen einem vertikalen Gebäudeteil, insbesondere einer Stütze, und einem darüber oder darunter liegenden horizontalen Gebäudeteil, insbesondere einer Geschossdecke oder einer Bodenplatte. Das Wärmedämmelement besitzt einen Grundkörper, der zumindest teilweise aus einem druckkraftübertragenden und wärmedämmenden Werkstoff besteht und eine obere und eine untere Auflagefläche zum vertikalen Anschluss an die Gebäudeteile aufweist. Außerdem besitzt der Grundkörper mehrere diesen vertikal von der oberen bis zur unteren Auflagefläche durchdringende Ausnehmungen, die als Durchführung für sich im Wesentlichen vertikal über die obere und die untere Auflagefläche hinaus erstreckende, stabförmige Bewehrungsmittel, insbesondere Bewehrungsstäbe, ausgebildet sind. Zum Einbau des Wärmedämmelements ist vorgesehen, dass die stabförmigen Bewehrungsmittel im unteren Gebäudeteil einbetoniert werden und hierbei zwischen dem unteren Gebäudeteil und dem Wärmedämmelement eine planmäßige Fuge vorgesehen wird, in die beim Einbau des Wärmedämmelements nach Aushärten des unteren Gebäudeteils ein Mörtelbett eingebracht wird.

## Beschreibung

Die vorliegende Erfindung betrifft ein Verfahren zum Einbau eines Wärmedämmelements zur Wärmeentkopplung zwischen aus Beton zu erstellenden, tragenden Gebäudeteilen, vorzugsweise zwischen einem vertikalen Gebäudeteil, insbesondere einer Stütze, und einem darüber oder darunter liegenden horizontalen Gebäudeteil, insbesondere einer Geschossdecke oder einer Bodenplatte, wobei das Wärmedämmelement einen Grundkörper besitzt, der zumindest teilweise aus einem druckkraftübertragenden und wärmedämmenden Werkstoff besteht und eine obere und eine untere Auflagefläche zum vertikalen Anschluss an die Gebäudeteile aufweist, und der Grundkörper mehrere diesen vertikal von der oberen bis zur unteren Auflagefläche durchdringende Ausnehmungen aufweist, die als Durchführung für sich im Wesentlichen vertikal über die obere und die untere Auflagefläche hinaus erstreckende, stabförmige Bewehrungsmittel, insbesondere Bewehrungsstäbe ausgebildet sind.

Ein solches Wärmedämmelement ist bekannt aus der EP 3 112 542 A1. Die Bewehrungsstäbe können hierbei formschlüssig im Material des Wärmedämmelements vergossen oder in Leerhülsen eingesteckt sein. Der Einbau erfolgt, indem das Wärmedämmelement nach dem Betonieren des unteren Gebäudeteils in den noch frischen Ortbeton eingedrückt und dieser dann nochmals nachverdichtet wird, oder indem das Wärmedämmelement mitsamt der dieses durchdringenden Bewehrungsstäbe in die Schalung für das untere Gebäudeteil eingesetzt und anschließend Ortbeton in die Schalung eingefüllt wird, bis dieser von unten gegen das Wärmedämmelement steigt. Bei nicht sachgerechtem Einbau besteht jedoch die Gefahr, dass zwischen dem unteren Gebäudeteil und dem Wärmedämmelement durch aufsteigende Luftblasen und/oder Porenwasser im Beton eine gering tragfähige Zwischenschicht ausgebildet wird. Ein nachträgliches Schließen dieser Fuge mit Vergussmörtel erfordert eine umlaufende Abdichtung um das Element und ggf. ergänzend eine Vergussöffnung im Element, welche nach dem Verguss eine Wärmebrücke darstellt. Zudem besteht die Gefahr eines unvollständigen Vergusses, was - wenn überhaupt - erst nach Erhärten des Vergussmaterials und Entfernen der Abdichtung feststellbar ist und nachträglich saniert werden muss.

Die vorliegende Erfindung hat sich zur Aufgabe gestellt, ein verbessertes Verfahren zum Einbau eines Wärmedämmelements der eingangs genannten Art anzugeben, bei dem diese Nachteile nicht bestehen.

Die Aufgabe wird gelöst durch ein Verfahren mit den Merkmalen des Anspruchs 1. Außerdem betrifft die Erfindung ein Montageset aus einem Wärmedämmelement der eingangs genannten Art und einer für die Ausführung des Verfahrens bevorzugten Einbauschablone gemäß Anspruch 9. Vorteilhafte Ausgestaltungen sind den abhängigen Ansprüchen zu entnehmen.

Zum Einbau des Wärmedämmelements ist erfindungsgemäß vorgesehen, dass die stabförmigen Bewehrungsmittel im unteren Gebäudeteil einbetoniert werden und hierbei zwischen dem unteren Gebäudeteil und dem Wärmedämmelement eine planmäßige Fuge vorgesehen wird, in die beim Einbau des Wärmedämmelements nach Aushärten des unteren Gebäudeteils ein Mörtelbett eingebracht wird.

Indem anstelle des Wärmedämmelements zunächst nur die stabförmigen Bewehrungsmittel in das untere Gebäudeteil einbetoniert werden, kann nach Erhärten des Betons das Wärmedämmelement nachträglich mittels Mörtelbett tragend verbunden werden. Hierdurch wird weder eine Abdichtung noch eine Vergussöffnung benötigt und es besteht zudem keine Gefahr eines unvollständigen Vergusses.

Damit die stabförmigen Bewehrungsmittel auch nach der Betonage noch zielsicher durch die Durchgangsöffnungen des Wärmedämmelements passen, ist eine Einbauschablone für die Bewehrungsmittel hilfreich und im Rahmen der Erfindung umfasst.

Bei einer bevorzugten Ausführung des Verfahrens ist daher vorgesehen, dass zunächst eine Schalung mit einer Armierung für das untere Gebäudeteil erstellt wird. Dann erfolgt ein Einbau und eine Justage der stabförmigen Bewehrungsmittel in die Schalung unter Verwendung einer Einbauschablone, welche Ausnehmungen für die stabförmigen Bewehrungsmittel aufweist, deren gegenseitige Abstände denen im Wärmedämmelement entsprechen. Anschließend wird zur Erstellung des unteren Gebäudeteils die Schalung mit Frischbeton verfüllt. Dabei werden die nach oben herausragenden und durch die Einbauschablone in Position gehaltenen stabförmigen Bewehrungsmittel im unteren Gebäudeteil mit einbetoniert.

Nach dem Aushärten des Frischbetons wird dann um die aus dem unteren Gebäudeteil herausragenden stabförmigen Bewehrungsmittel das Mörtelbett aufgebracht und das Wärmedämmelement so auf das Mörtelbett aufgesetzt, dass die stabförmigen Bewehrungsmittel durch die Ausnehmungen des Wärmedämmelements dringen. Über dem Wärmedämmelement kann dann in herkömmlicher Weise das obere Gebäudeteil erstellt und in dieses die herausragenden Bewehrungsmittel einbetoniert werden, sodass sich zwischen unterem und oberem Gebäudeteil eine durchgehende Bewehrung ergibt.

Bei dem Verfahren kann vorgesehen sein, dass vor dem Aufbringen des Mörtelbetts die Einbauschablone entfernt wird. Hierbei kann insbesondere vorgesehen sein, dass die entfernte Einbauschablone eine Aussparung im ausgehärteten Beton hinterlässt, welche mit dem Mörtelbett verfüllt wird. Die Einbauschablone dient in diesem Fall gleichzeitig als Aussparungselement. Auf diese Weise liegt die später mit dem Mörtelbett verfüllte Fuge innerhalb des unteren Gebäudeteils, welches in diesem Falle z.B. eine Geschossdecke sein kann, statt auf diesem. Dies kann je nach Material des Wärmedämmelements brandschutztechnische oder auch statische Vorteile haben.

Zusätzlich kann vorgesehen sein, dass die Einbauschablone und damit die im ausgehärteten Beton hinterlassene Ausnehmung mindestens die Umfangsmaße der druckkraftübertragenden Auflageseite des Grundkörpers des Wärmedämmelements aufweist.

Bei der Dimensionierung der Einbauschablone ist es zweckmäßig, dass die gesamte statisch tragende Verbindungsfläche des Wärmedämmelements später mit Mörtel verbunden wird. Die Aussparung darf entsprechend etwas größer sein, sollte aber nicht kleiner sein als die statisch tragende Verbindungsfläche des Wärmedämmelements. Für bauübliche Toleranzen und aufgrund einer besseren Entfernbarkeit der Schablone bei abgeschrägter Seitenkante kann die Aussparungen vorzugsweise geringfügig größer gewählt werden.

Für ein Wärmedämmelement, dass nur teilweise aus druckkraftübertragendem und gleichzeitig dämmenden Material besteht, das also z.B. noch einen zusätzlichen Dämmstoffkranz außen herum besitzt, kann die Einbauschablone auch deutlich kleiner als die Umfangmaße des Wärmedämmelements gewählt werden.

Bei einer weiteren bevorzugten Ausführungsform kann vorgesehenen sein, nicht nur eine, sondern zwei vertikal beabstandete Einbauschablonen vorzusehen, um die stabförmigen Bewehrungsmittel beim Betonieren sicher in Position zu halten und eine spätere Schiefstellung der Bewehrungsmittel zu verhindern, sodass diese nach dem Aushärten durch die Ausnehmungen des Wärmedämmelements passen.

Wird die Einbauschablone aus einem leichten Kunststoff ausgeführt, so kann auch, um ein "Aufschwimmen" der Einbauschablone beim Einfüllen des Frischbetons zu vermeiden, das Wärmedämmelement als Beschwerung auf die Einbauschablone aufgesetzt werden, derart, dass die stabförmigen Bewehrungsmittel durch die Ausnehmungen des Wärmedämmelements ragen. Nach dem Aushärten des Frischbetons wird dann zunächst das Wärmedämmelement abgenommen, bevor es nach dem Entfernen der Einbauschablone und Aufbringen des Mörtelbetts wieder aufgesetzt wird. In diesem Fall werden zusätzlich die Bewehrungsstäbe beim Betonieren nicht nur durch die Einbauschablone in Position gehalten, sondern auch durch das als Beschwerung aufgesetzte Wärmedämmelement, welches damit gleichzeitig wie eine zweite, vertikal beabstandete Einbauschablone wirkt.

Alternativ zu einer entfernbaren Einbauschablone kann auch vorgesehen sein, dass die Einbauschablone im Frischbeton einbetoniert wird und dort nach dem Aushärten verbleibt. Ist die Einbauschablone zum Verbleib in dem unteren betonierten Gebäudeteil vorgesehen so empfiehlt es sich, diese in einer skelettierten Bauform auszubilden.

Ein Montageset, welches zur Durchführung des Verfahrens geeignet ist, umfasst ein Wärmedämmelement zur Wärmeentkopplung zwischen aus Beton zu erstellenden, tragenden Gebäudeteilen, vorzugsweise zwischen einem vertikalen Gebäudeteil, insbesondere einer Stütze, und einem darüber oder darunter liegenden horizontalen Gebäudeteil, insbesondere einer Geschossdecke oder einer Bodenplatte, wobei das Wärmedämmelement einen Grundkörper besitzt, der zumindest teilweise aus einem druckkraftübertragenden und wärmedämmenden Werkstoff besteht und eine obere und eine untere Auflagefläche zum vertikalen Anschluss an die Gebäudeteile aufweist, und der Grundkörper mehrere diesen vertikal von der oberen bis zur unteren Auflagefläche durchdringende Ausnehmungen aufweist, die als Durchführung für sich im Wesentlichen vertikal über die obere und die untere Auflagefläche hinaus erstreckende, stabförmige Bewehrungsmittel, insbesondere Bewehrungsstäbe, ausgebildet sind. Außerdem umfasst das Montageset eine Einbauschablone, welche Ausnehmungen für die stabförmigen Bewehrungsmittel aufweist, deren gegenseitige Abstände denen entsprechender Aussparungen im Wärmedämmelement entsprechen.

Als Werkstoff für das Wärmedämmelement eignen sich mineralische Werkstoffe wie etwa Leichtbeton aber auch nichtmineralische Werkstoffe wie etwa Faserverbundplatten mit vorwiegend horizontal angeordneten, hochtragfähigen Fasern, deren Matrix aus Kunstharz oder dergleichen bestehen kann.

Das Wärmedämmelement kann auch mit einer Vergussöffnung oder Öffnung zum Durchführen eines Verdichtungsgeräts ausgestattet sein. Allerdings ist dies im Rahmen der Erfindung nicht erforderlich und es erweist sich als Vorteil, dass auf eine solche Öffnung verzichtet werden kann, da somit keine Wärmebrücke durch in die Öffnung eingedrungenen Beton oder Mörtel entstehen kann.

Die Einbauschablone kann aus einem zwecks Entfernung nach dem Einbau der stabförmigen Bewehrungsmittel in Frischbeton zerstörbaren Material, insbesondere Kunststoffmaterial, bestehen, wie etwa einer Hartschaumplatte aus Polyurethan (PUR), extrudiertem Polystyrol (XPS) oder auch expandiertem Polystyrol (EPS).

Eine Alternative zur leichten Zerstörbarkeit der Einbauschablone ist eine Schablone mit geringer Haftung der unterseitigen Schablonenoberfläche. So können z.B. entsprechend konfektionierte Schaltafeln aus Holz im Rahmen der Erfindung als Einbauschablone verwendet werden, besonders dann, wenn die seitliche Kante eine Entformungsschräge aufweist (also z.B. unter 45° Neigung des Sägeblatts gesägt ist). Allgemein würde jedes Formteil mit beschichteter oder ausreichend glatter und nicht-saugender Oberfläche, wie z.B. ein Formteil aus Silikon oder Elastomer als Einbauschablone funktionieren. Vorteil einer Variante mit geringer Haftung wäre, dass die Einbauschablone wiederverwendet werden kann, es sich sozusagen um Mehrweg-Schablonen handeln würde, die eben beim Ausbau nicht zerstört werden müssen.

Dabei kann die Einbauschablone mindestens die Umfangmaße des Wärmedämmelements bzw. dessen statisch wirksamer Verbindungsfläche aufweisen, sodass die Einbauschablone gleichzeitig als Aussparungselement verwendet werden kann und eine Vertiefung bzw. Aussparung im ausgehärteten Beton hinterlässt, die den umfangsseitigen Abmessungen des Wärmedämmelements entspricht.

Vorzugsweise besitzt die Einbauschablone an den Ausnehmungen Fixiermittel insbesondere in Form von Rastclips zum Fixieren hindurchgesteckter stabförmiger Bewehrungsmittel. Somit können die Bewehrungsmittel mit der Einbauschablone lösbar verbunden werden und als ganzes in die Schalung für ein unteres Gebäudeteil eingebaut werden.

Als eine weitere Möglichkeit zur Fixierung der Bewehrungsmittel in den Ausnehmungen der Einbauschablone können Fixiermittel lose mitgeliefert werden, die dann nur mit den Stäben verrastet werden. Z.B. können Clips unterhalb der Schablone verrastet werden, sodass die Schablone lose darauf aufliegt. Zusätzlich können dann weitere Clips oberhalb der Schablone an den durchgeführten Stäben fixiert werden, so dass die Schablone dazwischen eingeklemmt wird. Ist die Rastwirkung solcher Clips entsprechend stark und sind die Bewehrungsstäbe wie üblich mit Außengewinde versehen, so können die Clips ähnlich wie Muttern bei Gewindestangen angezogen werden.

Alternativ kann die Einbauschablone natürlich auch, wie bereits erwähnt, skelettiert ausgebildet und zum Verbleib in dem unteren betonierten Gebäudeteil vorgesehen werden.

Vorzugsweise können dem Montageset zusätzlich auch die passenden, durch die Ausnehmungen des Wärmedämmelements durchführbaren stabförmigen Bewehrungsmittel beigefügt werden. Bevorzugt werden hierbei Bewehrungsstäbe aus einem Faserverbundmaterial oder aus Edelstahl eingesetzt, die eine niedrige Wärmeleitfähigkeit aufweisen und somit keine relevanten Wärmebrücken durch das Wärmedämmelement bilden.

Weitere Vorteile und Eigenschaften der Erfindung ergeben sich aus der nachfolgenden Beschreibung von Ausführungsbeispielen anhand der Figuren. Es zeigt:
- Figur 1: ein erstes Ausführungsbeispiel für eine Einbauschablone,
- Figuren 2a bis c: alternative Ausführungsbeispiele von Einbauschablonen,
- Figur 3: die Einbauschablone aus Figur 1 verbunden mit Bewehrungsstäben zum Einbau in eine Schalung,
- Figur 4a: ein Ausschnitt einer Schalung für eine Betonplatte in einem ersten Ausführungsbeispiel,
- Figur 4b: eine in der Schalung von Figur 4a erstellte Bewehrung für die Betonplatte,
- Figur 4c: den Einbau der mit den Bewehrungsstäben versehenen Einbauschablone in die Schalung aus Figur 4b,
- Figur 4d: das Entfernen der Einbauschablone nach dem Betonieren und Abbinden des Frischbetons,
- Figur 4e: das Einbringen eines Mörtelbetts in die durch die Einbauschablone erzeugte Aussparung und Einsetzen eines Wärmedämmelements,
- Figur 4f: das fertig auf der Betonplatte eingebaute Wärmedämmelement als Fuß für eine darüber aus Beton zu erstellende Stütze,
- Figur 5a: einen Querschnitt durch ein zweites Ausführungsbeispiel mit der Einbauschablone aus Figur 2c nach dem Betonieren der Betonplatte,
- Figur 5b: das Aufbringen des Mörtelbetts und Aufsetzen des Wärmedämmelements im zweiten Ausführungsbeispiel,
- Figur 5c: das fertig auf der Betonplatte eingebaute Wärmedämmelement im zweiten Ausführungsbeispiel,
- Figur 6a: ein Variante für den Einbau der Bewehrungsstäbe mit zwei Einbauschablonen,
- Figur 6b: ein Variante für den Einbau der Bewehrungsstäbe, bei dem das Wärmedämmelement als zweite Einbauschablone fungiert,
- Figuren 7a: bis g ein Ausführungsbeispiel für den Einbau eines Wärmedämmelements als Stützenkopf,
- Figuren 8a: bis d eine Variante der in Figuren 7d bis g gezeigten Schritte vor dem Ausschalen der betonierten Stütze,
- Figuren 9a: bis f ein weiteres Ausführungsbeispiel für den Einbau eines Wärmedämmelements als Stützenkopf unter Verwendung einer Einbauschablone gemäß Figur 2c und
- Figuren 10a: bis c eine Variante der in Figuren 9d bis f gezeigten Schritte vor dem Ausschalen der betonierten Stütze.

Ein erstes Ausführungsbeispiel für eine Einbauschablone ist in Figur 1 gezeigt. Die Einbauschablone 10 ist als quaderförmiges Bauteil aus einem formstabilen Hartschaummaterial wie Polyurethan (PUR) oder Polystyrol (PS) ausgeführt und ist mit vier sich von der oberen bis zur unteren Fläche ersteckenden Ausnehmungen 11 bzw. Durchgangslöchern versehen. Die Anordnung der Ausnehmungen 11 entspricht genau den Ausnehmungen in einem Wärmedämmelement, welches nach dem Erstellen eines Gebäudeteils unter Zuhilfenahme der Einbauschablone anstelle derselben eingebaut werden soll. Die quaderförmige Einbauschablone 10 dient zur Erstellung einer auf einer Betonplatte verankerten tragenden Betonsäule entsprechenden Querschnitts.

Alternative Ausführungsformen für Einbauschablonen 10a, 10b mit unterschiedlichen Querschnitten sind in den Figure 2a und 2b gezeigt. Dabei dient die Einbauschablone 10a in Figur 2a zur Erstellung einer Betonsäule mit rundem, die Einbauschablone 10b in Figur 2b zur Erstellung einer Betonsäule mit ovalem Querschnitt.

In Figur 2c ist schließlich eine weitere Ausführungsform einer Einbauschablone 10c in skelettierter Form zu sehen. Diese besteht aus zwei über Kreuz verbundene Streben 12, an deren freien Enden als Ausnehmungen 11c jeweils eine geschlitzte ringförmige Öse angebracht ist, mit der Bewehrungsstäbe in definiertem Abstand gehalten werden können. Die skelettierte Einbauschablone 10c ist als verlorenes Bauteil zum Verbleib im Beton eines Gebäudeteils vorgesehen und kann z.B. aus herkömmlichem Baustahl oder auch Kunststoff bestehen.

In Figur 3 ist zu erkennen, dass durch die Ausnehmungen 11 der Einbauschablone 10 vier Bewehrungsstäbe 14 gesteckt sind. Halteclips 13 um die Ausnehmungen 11 an der Unterseite der Einbauschablone 10 bilden eine Rastverbindung mit den Bewehrungsstäben 14 und sichern diese gegen Herausfallen. In der gezeigten Form ist die Einbauschablone 10 mit den Bewehrungsstäben 14 zum Einbau in eine Schalung für ein zu betonierendes Gebäudeteil vorbereitet.

Die Figuren 4a bis 4f zeigen die einzelnen Schritte zum Einbau eines Wärmedämmelements als Sockel bzw. Fuß für eine aus Beton zu erstellende tragende Stütze in einem Gebäude. Zunächst wird, wie in Figur 4a als Ausschnitt dargestellt, eine Schalung 20 für ein unteres Gebäudeteil, in diesem Fall eine Bodenplatte oder Geschossdecke erstellt.

Die Schalung 20 besteht in an sich bekannter Weise aus einer unteren Schalungsplatte 21 und diese umgebenden randseitigen Schalungselementen 22.

Im nächsten Schritt wird, wie in Figur 4b zu sehen, innerhalb der Schalung 20 eine Bewehrung 24 aus doppellagig verlegten und in herkömmlicher Weise miteinander verbundenen Bewehrungsmatten 25 erstellt.

Im nächsten Schritt wird, wie in Figur 4c zu sehen, die in Figur 3 vorbereitete Einbauschablone 10 mit den eingesteckten Bewehrungsstäben 14 in die Schalung 20 eingesetzt und justiert. Hierbei können die Bewehrungsstäbe 14 z.B. in der vorgesehenen Position mittels Rödeldraht an den Bewehrungsmatten 25 der Bewehrung 24 befestigt werden. Die Einbauschablone 10 hält die Bewehrungsstäbe 14 in dem vorgesehenen Abstand zueinander, sodass später anstelle der Einbauschablone 10 das Wärmedämmelement, welches entsprechende Abmessungen und Ausnehmungen aufweist, eingebaut werden kann.

Nun kann in die Schalung 20 bis zur vorgesehenen Höhe Frischbeton 26a für die Bodenplatte 26 eingefüllt und verdichtet werden. Nach dem Abbinden kann die Schalung 20 abgenommen und, wie in Figur 4d zu sehen, die Einbauschablone 10 entfernt werden. Dies kann ggf. auch durch Zerstörung der Einbauschablone 10 erfolgen. Diese hinterlässt in dem ausgehärteten Gebäudeteil 26 eine Aussparung 27, deren Umfangsabmessungen mindestens denen des anschließend einzubauenden Wärmedämmelements 30 entsprechen. Die Einbauschablone 10 wirkt im ersten Ausführungsbeispiel somit gleichzeitig als Aussparungselement. Die Bewehrungsstäbe 14 sind dank der Einbauschablone 10 im korrekten Abstand zueinander in dem Gebäudeteil 26 verankert.

Das Wärmedämmelement 30 besitzt einen Grundkörper, der zumindest teilweise aus einem druckkraftübertragenden und wärmedämmenden Werkstoff besteht und eine obere und eine untere Auflagefläche 30a, 30b zum vertikalen Anschluss an die darüber und darunter zu erstellenden Gebäudeteile aufweist. Außerdem besitzt der Grundkörper mehrere diesen vertikal von der oberen bis zur unteren Auflagefläche 30a, 30b durchdringende Ausnehmungen 31, die als Durchführung für die Bewehrungsstäbe 14 ausgebildet sind. Das Wärmedämmelement 30 kann z.B. als Fertigteil aus Leichtbeton ausgeführt und ggf. noch mit einer zusätzlichen Isolierung umgeben sein.

Nach Entfernung der Einbauschablone 10 kann die Aussparung 27, wie in Figur 4e dargestellt, mit einem Mörtelbett 28 gefüllt und das Wärmedämmelement 30 mit seinen Ausnehmungen 31 auf die nach oben herausragenden Bewehrungsstäbe 14 aufgesetzt und auf das Mörtelbett 28 heruntergedrückt werden.

In Figur 4e ist ein Übermaß 32 gezeigt, um das die Aussparung 27 größer als das Wärmedämmelement 30 ausgebildet ist, sodass die gesamte untere Anlagefläche 30b auf dem Mörtelbett innerhalb des Grundrisses der Aussparung 27 liegt.

Das fertig eingebaute Wärmedämmelement 30 ist in Figur 4f zu sehen. Die Aussparung 27 ist bis zur Oberkante 26b der Betonplatte 26 mit Mörtel 28 verfüllt, auf dem das Wärmedämmelement 30 sitzt. Die Bewehrungsstäbe 14 ragen aus dem Wärmedämmelement 30 heraus. Als nächstes kann oberhalb des Wärmedämmelements 30 eine Stütze aus Beton erstellt werden, indem um das Wärmedämmelement eine Schalung mit einer Bewehrung für die Stütze erstellt und mit Fertigbeton verfüllt wird. Die Bewehrungsstäbe 14 werden dabei in der Stütze einbetoniert und verbinden Stütze und Bodenplatte monolithisch.

Die Figuren 5a, 5b und 5c zeigen ein zweites Ausführungsbeispiel, bei dem die in Figur 2c gezeigte skelettierte Einbauschablone 10c zum Einsatz kommt. Auch diese wird mit den Bewehrungsstäben 14 versehen und auf diese Weise vorbereitet in die Schalung 20 eingebaut, die anschließend mit Frischbeton 26a verfüllt wird. Wie in Figur 5a zu sehen, ist die skelettierte Einbauschablone 10c im Beton 26a der Bodenplatte 26 eingeschlossen und verbleibt dort. Eine Aussparung wie im ersten Ausführungsbeispiel ist hierbei nicht vorgesehen.

Nach dem Aushärten und Ausschalen kann um die nach oben herausragenden Bewehrungsstäbe 14 auf die Oberseite der Bodenplatte 26 ein Mörtelbett 28 aufgebracht (siehe Figur 5b) und, wie im ersten Ausführungsbeispiel das Wärmedämmelement 30 mit seinen Ausnehmungen 31 über die Bewehrungsstäbe 14 geführt und bis auf das Mörtelbett 28 heruntergedrückt werden. Der fertige Einbauzustand ist in Figur 5c zu sehen. Anders als im ersten Ausführungsbeispiel schließt die Unterkante des Wärmedämmelements 30 nicht mit der Oberkante der Bodenplatte 26 ab, da die Fuge dazwischen mit dem Mörtelbett 28 verfüllt ist.

Das Mörtelbett 28 bildet bzw. verfüllt somit eine planmäßige Fuge zwischen dem oberen und dem unteren betonierten Gebäudeteil. Im ersten Ausführungsbeispiel befindet sich die Fuge innerhalb des unteren Gebäudeteils 26, im zweiten Ausführungsbeispiel oberhalb desselben. Sinnvolle Abmessungen der Fuge bzw. des Mörtelbetts 28 liegen im Bereich 1-3 cm.

Eine Variante mit zwei Einbauschablonen ist in Figur 6a dargestellt. Hierbei sind die Bewehrungsstäbe 14 durch zwei vertikal zueinander beabstandete Einbauschablonen 10, 10' gesteckt und mit diesen lösbar verbunden. Die so vorbereiteten Einbauschablonen 10, 10' werden dann in die Schalung 20 eingesetzt und die Bewehrungsstäbe 14 mit den Bewehrungsmatten 25 verbunden. Anschließend kann Frischbeton in die Schalung 20 eingefüllt werden. Nach dem Aushärten des Betons und Entfernen der Schalung 20 und der Einbauschablonen 10, 10' kann wieder, wie in Figuren 4e und f gezeigt, ein Mörtelbett 28 in die von der unteren Einbauschablone 10 erzeugte Aussparung eingebracht und das Wärmedämmelement 30 mit seinen Ausnehmungen 31 auf die maßgerecht einbetonierten Bewehrungsstäbe 14 aufgesetzt werden.

Eine weitere Variante für den maßgerechten Einbau der Bewehrungsstäbe 14 mittels Einbauschablone 10 ist in Figur 6b gezeigt. Dort fungiert das Wärmedämmelement 30 selbst als zweite Einbauschablone und gleichzeitig als Beschwerung für die Einbauschablone 10. Das Wärmedämmelement wurde nach dem Einbau der mit den Bewehrungsstäben 14 lösbar verbundenen Einbauschablone 10 einfach mit seinen Ausnehmungen 31 auf die mit Rödeldraht an den Bewehrungsmatten 25 befestigten Bewehrungsstäbe 14 aufgesetzt und liegt lose auf der Einbauschablone 10 auf. Anschließend kann auch bei der in Figur 6b gezeigten Variante Frischbeton eingefüllt werden. Nach dem Abbinden des Betons wird ausgeschalt und zunächst das Wärmedämmelement 30 wieder abgenommen, anschließend die Einbauschablone entfernt. Dann kann wieder, wie in den Figuren 4e und f gezeigt, ein Mörtelbett 28 in die von der unteren Einbauschablone 10 erzeugte Aussparung eingebracht und das Wärmedämmelement 30 mit seinen Ausnehmungen 31 auf die maßgerecht einbetonierten Bewehrungsstäbe 14 aufgesetzt werden.

Die beschriebenen Ausführungsbeispiele zeigen jeweils den Einbau eines Wärmedämmelements 30 als Anschluss eines vertikalen Bauteils (Stütze oder Wand) auf einem horizontalen Bauteil (Bodenplatte oder Geschossdecke). Genauso ist jedoch auch der umgekehrte Fall denkbar und im Rahmen der Erfindung mit umfasst, bei dem das Wärmedämmelement zum Anschluss eines horizontalen Gebäudeteils (Geschossdecke) auf einem vertikalen Gebäudeteil (Stütze oder Wand) dient. In diesem Fall wird die Einbauschablone 10 samt der Bewehrungsstäbe 14 in die Schalung des vertikalen Gebäudeteils (Stütze) eingebaut, diese davor oder danach mit Frischbeton verfüllt und die Einbauschablone 10 nach dem Aushärten entfernt und nach Aufbringen eines Mörtelbetts das Wärmedämmelement 30 eingesetzt.

Ein erstes Ausführungsbeispiel für den Einbau eines Wärmedämmelements als Stützenkopf ist in den Figuren 7a bis g dargestellt. Zunächst wird, wie in Figur 7a gezeigt, um eine Bewehrung 24 (Bewehrungskorb) eine Schalung 20 für eine zu betonierende Stütze erstellt. Anschließend wird die Schalung 20 mit Frischbeton 26a gefüllt (Fig. 7b).

Nun wird die mit den Bewehrungsstäben 14 versehene Einbauschablone 10 von oben in die mit Frischbeton 26a gefüllte Schalung eingesetzt (Fig. 7c). Die Einbauschablone kann, wie in diesem Ausführungsbeispiel gezeigt, mit einer Öffnung 29 versehen sein, durch die ein Rüttler zum Nachverdichten des Frischbetons 26a geführt werden kann.

Es erweist sich als zweckmäßig, wenn die Einbauschablone geringfügig komprimierbar ist und ein leichtes Übermaß gegenüber der zu erstellenden Stütze aufweist, so dass sich die Einbauschablone selbstfixierend und ringsum dichtend in der Schalung der Stütze verklemmt.

In Figur 7c ist auch zu erkennen, dass die Einbauschablone 10 nicht bis auf den Frischbeton 26a heruntergedrückt werden braucht, sondern ein gewisser Abstand zur Füllhöhe des Frischbetons 26a verbleiben kann.

Nach dem Aushärten des Frischbetons 26a und dem in Figur 7d gezeigten Ausschalen wird die Einbauschablone 10 entfernt. Die Bewehrungsstäbe 14 sind nun, wie in Figur 7e gezeigt, maßgerecht in der Stütze 26' verankert. Nun kann das Mörtelbett 28 aufgebracht werden (Fig. 7f) und das Wärmedämmelement 30 mit seinen Ausnehmungen für die Bewehrungsstäbe auf diese aufgesetzt und ggf. mit einem Hammer etwas angeklopft werden.

Alternativ kann, wie in den Figuren 8 a bis d gezeigt, das Wärmedämmelement auch vor dem Ausschalen der Stütze eingebaut werden. Hierzu wird nach dem Aushärten des Frischbetons 26a zunächst, wie in Figur 8a gezeigt, die Einbauschablone 10 aus der Schalung entfernt. Nun kann ein Mörtelbett 28 um die Bewehrungsstäbe 14 in die Schalung 20 eingefüllt werden (Fig. 8b). Dann wird in Figur 8c das Wärmedämmelement 30 auf die Bewehrungsstäbe aufgesetzt und ggf. mit einem Hammer leicht angeklopft. Nach dem Abbinden des Mörtels 28 kann die Schalung 20 abgebaut werden (Fig. 8d).

Die erste Variante hat den Vorteil, dass bereits nach dem Erhärten des Stützenbetons ausgeschalt und die dadurch freiwerdende Schalung 20 dann zum Rüsten der nächsten Stütze verwendet werden kann. Dies bringt, wenn die Anzahl der Schalungen begrenzt ist, die ein Bauunternehmen zur Verfügung hat, einen Zeitgewinn von einem ganzen Tag. Allerdings muss ein etwas steiferer Mörtel 28 verwendet werden, der zwischen die Bewehrungsstäbe 14 mehr gespachtelt als nur gegossen werden muss.

Ein Vorteil der zweiten Variante besteht darin, dass ein dünnflüssigerer Mörtel 28, beispielsweise ein Vergussmörtel, verwendet werden kann, der beim Einfüllen selbsttätig die Fuge zuverlässig füllt. Durch die noch bestehende Schalung 20 bleibt der dünnflüssige Mörtel in der Fuge zwischen Stützenbeton 26 und Wärmedämmelement 30.

Ein weiteres Ausführungsbeispiel für den Einbau des Wärmedämmelements als Stützenkopf ist in den Figuren 9a bis f gezeigt. Wie im vorangegangenen Ausführungsbeispiel in Figur 7a gezeigt, wird zunächst eine Schalung 20 um eine Bewehrung 24 für die zu erstellende Stütze errichtet. Wie in Figur 9b zu sehen, kommt in diesem Ausführungsbeispiel eine skelettierte Einbauschablone 10c gemäß Figur 2c zum Einsatz. Die mit der Einbauschablone 10c verbundenen Bewehrungsstäbe 14 werden in die Schalung eingesetzt und mittels Rödeldraht an der Bewehrung 24 befestigt. Nun kann wie in Figur 9c gezeigt, Frischbeton 26a in die Schalung 20 eingefüllt und verdichtet werden. Die Einbauschablone wird im Frischbeton 26a eingeschlossen und verbleibt dort. Nach dem Aushärten des Betons der Stütze 26' kann ausgeschalt werden (Figur 9d). Nun wird um die aus der Stütze 26' herausragenden Bewehrungsstäbe 14 das Mörtelbett 28 aufgebracht (Figur 9e) und wie in Figur 9f zu sehen, das Wärmedämmelement 30 aufgesetzt und ggf. mit einem Hammer angeklopft.

Die den Figuren 8a-d entsprechende Alternative ist in den Figuren 10a-c dargestellt. Hierbei wird nach dem Erstarren des Betons der Stütze 26' wieder das Mörtelbett 28 in fließfähiger Form in die Schalung 20 eingefüllt (Fig 10a), das Wärmedämmelement 30 aufgesetzt und ggf. festgeklopft und erst nach dem Abbinden des Mörtelbetts 28 die Schalung 20 abgenommen (Figur 10c).

Im Rahmen der Erfindung kann auch das Wärmedämmelement 30 selbst als Einbauschablone verwendet werden, wenn die Bewehrungsstäbe 14 nicht fest mit diesem verbunden, sondern durch entsprechende Ausnehmungen eingeschoben und mit wieder lösbaren Verbindungsmitteln fixiert sind. In diesem Fall wird das Wärmedämmelement nach dem Betonieren des unteren Gebäudeteils und Aushärten des Betons entfernt, das Mörtelbett 28 aufgebracht das Wärmedämmelement anschließend wieder über die Bewehrungsstäbe 14 geführt und in das Mörtelbett 28 gedrückt. Damit das Wärmedämmelement beim Betonieren nicht im erstarrenden Beton "festklebt" kann dieses z.B. zuvor mit einem Trennmittel behandelt oder eine Trennschicht (Folie) dazwischen gelegt werden. Alternativ kann es auch in vertikaler Richtung beabstandet von der Frischbetonoberfläche eingesetzt werden, so dass während des Aushärtens des Stützenbetons eine Fuge zwischen Frischbetonoberfläche und Unterseite des Wärmedämmelements vorliegt. Ein solcher Abstand ist z.B. einfach realisierbar, indem der Bewehrungskorb 24 der Stütze 26' als Abstandhalter verwendet wird und beim Betonieren die oberen 1-3 cm des Bewehrungskorbes 24 frei von Beton bleiben.

## Patentansprüche

1. Verfahren zum Einbau eines Wärmedämmelements (30) zur Wärmeentkopplung zwischen aus Beton zu erstellenden, tragenden Gebäudeteilen, vorzugsweise zwischen einem vertikalen Gebäudeteil, insbesondere einer Stütze (26'), und einem darüber oder darunter liegenden horizontalen Gebäudeteil, insbesondere einer Geschossdecke oder einer Bodenplatte (26), wobei das Wärmedämmelement (30) einen Grundkörper besitzt, der zumindest teilweise aus einem druckkraftübertragenden und wärmedämmenden Werkstoff besteht und eine oberen und eine unteren Auflagefläche (30a, 30b) zum vertikalen Anschluss an die Gebäudeteile (26, 26') aufweist, und der Grundkörper mehrere diesen vertikal von der oberen bis zur unteren Auflagefläche (30a, 30b) durchdringende Ausnehmungen (31) aufweist, die als Durchführung für sich im Wesentlichen vertikal über die obere und die untere Auflagefläche (30a, 30b) hinaus erstreckende, stabförmige Bewehrungsmittel (14), insbesondere Bewehrungsstäbe ausgebildet sind,
**dadurch gekennzeichnet, dass**
die stabförmigen Bewehrungsmittel (14) im unteren Gebäudeteil (26, 26') einbetoniert werden und hierbei zwischen dem unteren Gebäudeteil (26, 26') und dem Wärmedämmelement (30) eine Fuge vorgesehen wird, in die beim Einbau des Wärmedämmelements (30) nach Aushärten des unteren Gebäudeteils (26, 26') ein Mörtelbett (28) eingebracht wird.

2. Verfahren nach Anspruch 1 mit folgenden Schritten:
a) Erstellen einer Schalung (20) und einer Armierung für das untere Gebäudeteil (26, 26'),
b) Einbau und Justage der stabförmigen Bewehrungsmittel (14) in die Schalung (20) unter Verwendung einer Einbauschablone (10, 10a-c, 10'), welche Ausnehmungen (11, 11a-c) für die stabförmigen Bewehrungsmittel aufweist, deren gegenseitige Abstände denen im Wärmedämmelement (30) entsprechen,
c) Befüllen der Schalung (20) mit Frischbeton (26a) zur Erstellung des unteren Gebäudeteils (26, 26'),
d) nach dem Aushärten des Frischbetons (26a), Aufbringen des Mörtelbetts (28) um die aus dem unteren Gebäudeteil herausragenden stabförmigen Bewehrungsmittel (14) und
e) Aufsetzen des Wärmedämmelements (30) auf das Mörtelbett (28) derart, dass die stabförmigen Bewehrungsmittel (14) durch die Ausnehmungen (11, 11a-c) des Wärmedämmelements (30) ragen.

3. Verfahren nach Anspruch 2, bei dem vor dem Schritt d) die Einbauschablone (10, 10a-c) entfernt wird.

4. Verfahren nach Anspruch 3, bei dem die entfernte Einbauschablone (10, 10a-c) eine Aussparung (27) im ausgehärteten Beton hinterlässt, welche in Schritt d) mit dem Mörtelbett (28) verfüllt wird.

5. Verfahren nach Anspruch 4, bei dem die Einbauschablone (10, 10a-c) und damit die im ausgehärteten Beton hinterlassene Aussparung (27) mindestens die Umfangmaße einer statisch wirksamen Verbindungsfläche des Wärmedämmelements (30) aufweisen.

6. Verfahren nach einem der Ansprüche 2 bis 5, bei dem eine zweite, zur ersten vertikal beabstandet angeordnete Einbauschablone (10') eingesetzt wird, um die stabförmigen Bewehrungsmittel (14) während des Betonierens zu positionieren.

7. Verfahren nach einem der Ansprüche 2 bis 6, bei dem das Wärmedämmelement (30) vor dem Schritt c) als Beschwerung auf die Einbauschablone (10, 10a-c) aufgesetzt wird, derart, dass die stabförmigen Bewehrungsmittel (14) durch die Ausnehmungen (11, 11a-c) des Wärmedämmelements (30) ragen, und bei dem nach dem Aushärten des Frischbetons (26a) zunächst das Wärmedämmelement (30) wieder abgenommen wird.

8. Verfahren nach Anspruch 2, bei dem die Einbauschablone (10c) im Frischbeton einbetoniert wird und dort nach Aushärten verbleibt.

9. Montageset umfassend
ein Wärmedämmelement (30) zur Wärmeentkopplung zwischen aus Beton zu erstellenden, tragenden Gebäudeteilen, vorzugsweise zwischen einem vertikalen Gebäudeteil (26, 26'), insbesondere einer Stütze (26'), und einem darüber oder darunter liegenden horizontalen Gebäudeteil, insbesondere einer Geschossdecke oder einer Bodenplatte (26, 27), wobei das Wärmedämmelement (30) einen Grundkörper besitzt, der zumindest teilweise aus einem druckkraftübertragenden und wärmedämmenden Werkstoff besteht und eine obere und eine untere Auflagefläche (30a, 30b) zum vertikalen Anschluss an die Gebäudeteile (26, 26') aufweist, und der Grundkörper mehrere diesen vertikal von der oberen bis zur unteren Auflagefläche (30a, 30b) durchdringende Ausnehmungen (11, 11a-c) aufweist, die als Durchführung für sich im Wesentlichen vertikal über die obere und die untere Auflagefläche (30a, 30b) hinaus erstreckende, stabförmige Bewehrungsmittel (14), insbesondere Bewehrungsstäbe, ausgebildet sind, und
mindestens eine Einbauschablone (10, 10a-c), welche Ausnehmungen (11, 11a-c) für die stabförmigen Bewehrungsmittel aufweist, deren gegenseitige Abständen denen im Wärmedämmelement (30) entsprechen.

10. Montageset nach Anspruch 9, bei dem die Einbauschablone (10, 10a-c) aus einem zwecks Entfernung nach dem Einbau der stabförmigen Bewehrungsmittel (14) in Frischbeton (26a) zerstörbaren Material, insbesondere Kunststoffmaterial, besteht.

11. Montageset nach Anspruch 9 oder 10, bei dem die Einbauschablone (10, 10a-c) mindestens die Umfangmaße einer statisch wirksamen Verbindungsfläche des Wärmedämmelements (30) aufweist.

12. Montageset nach einem der Ansprüche 9 bis 11, bei dem die Einbauschablone (10, 10a-c) an den Ausnehmungen Fixiermittel (13) insbesondere in Form von Rastclips zum Fixieren hindurchgesteckter stabförmiger Bewehrungsmittel (14) aufweist.

13. Montageset nach Anspruch 9, bei dem die Einbauschablone (10, 10a-c) skelettiert ausgebildet und zum Verbleib in dem unteren betonierten Gebäudeteil (26) vorgesehen ist.

14. Montageset nach einem der Ansprüche 9 bis 13, welches zusätzlich durch die Ausnehmungen (31) des Wärmedämmelements (30) durchführbare stabförmige Bewehrungsmittel (14) aufweist, insbesondere Bewehrungsstäbe aus einem Faserverbundmaterial oder aus Edelstahl.

15. Montageset nach einem der Ansprüche 9 bis 14, mit einer zusätzlichen, zweiten Einbauschablone (10') mit Ausnehmungen (11, 11a-c) für die stabförmigen Bewehrungsmittel, deren gegenseitige Abstände denen im Wärmedämmelement (30) entsprechen.
